# FASCICULE DE BREVET EUROPEEN

(11) **EP 4 028 603 B1**
(45) Date de publication et mention de la délivrance du brevet: **11.10.2023**
(21) Numéro de dépôt: 20761849.7
(22) Date de dépôt: 31.08.2020
(51) Int. Cl.: E04B 2/86, E04B 2/70

(54) **SYSTÈME DE CONSTRUCTION MODULAIRE**
MODULARES KONSTRUKTIONSSYSTEM
MODULAR CONSTRUCTION SYSTEM

(30) Priorité: 09.09.2019 FR 1909872
(43) Date de publication de la demande: 20.07.2022
(73) Titulaire: Valeurs Alpines, 74230 Manigod (FR)
(72) Inventeur: GOY, Didier, 74230 MANIGOD (FR)
(74) Mandataire: Bugnion Genève
(86) Numéro de dépôt international: PCT/EP2020/074190
(87) Numéro de publication internationale: WO 2021/047930

(56) Documents cités:
- FR-A1- 3 073 870

## Description

La présente invention concerne un système de construction modulaire pour la réalisation de structures d'habitation ou de bureau, voire de locaux techniques.

L'auto construction à ossature bois reçoit un engouement de plus en plus favorable par les particuliers.

La volonté de construire à des prix moins élevés sans passer par des professionnels, ou tout du moins en limitant l'intervention de professionnels, en se procurant uniquement le matériel de construction, permet notamment à des primo accédant de pouvoir accéder à la propriété.

L'auto construction limite l'investissement de départ et favorise l'obtention d'emprunt auprès des organismes financiers.

Ce mode de construction est également plébiscité par des artisans répondant aux demandes de leurs clients exigeant une habitation écoresponsable employant des matières nobles.

La construction d'un ouvrage en bois est moins contraignante qu'une construction en béton ou en parpaings et nécessite l'intervention de moins de corps de métier. L'assemblage d'éléments structurels en bois est ainsi plus accessible techniquement. Cependant, bien que l'offre de kit de construction à ossature bois est en plein développement, la majorité de ces offres consistent en l'empilement de madrier ou de panneaux de grande dimension, nécessitant en général l'installation préalable de moyen de levage conséquents et le recours à des découpes inévitables.

Une place importante est encore disponible pour faciliter la tâche des auto-constructeurs et favoriser les indécis à se lancer dans ces projets passionnants.

Malgré ses qualités indéniables, le bois possède quelques inconvénients. Le bois est un matériau hygroscopique, qui peut absorber et rejeter de l'eau selon son environnement et les variations de son taux d'humidité le font se déformer. Les déformations sont fréquentes, notamment pour les éléments extérieurs, exposés aux changements de température et d'humidité.

La facilité d'assemblage d'éléments en bois usinés, dépend également de la précision des découpes de chacun des éléments lors de leur usinage. Des tolérances de dimensionnement sont inévitables. Le document FR3073870 divulgue un système de construction modulaire comprenant toutes les caractéristiques du préambule de la revendication 1.

La présente invention propose de remédier les inconvénients précités.

Ainsi, le système de construction modulaire selon l'invention comprend une lisse basse qui comprend une première rainure qui s'étend dans la plus grande longueur de sa face supérieure, une structure de poutre comprenant au moins trois panneaux destinés à être assemblés deux à deux par des entretoises par des moyens de fixation, au moins un panneau comprend une seconde rainure destinée à se positionner en regard de la première rainure de la lisse basse, lors de l'assemblage d'une structure de poutre sur la lisse basse, une languette destinée à être insérée dans la première rainure et la seconde rainure, caractérisé en ce que le rapport des largeurs de la première rainure et de la languette est compris entre 1,2 et 3.

Plus précisément le rapport des largeurs de la première rainure et de la languette est compris entre 1,2 et 2,5, de préférence compris entre 1,3 et 2.

Selon une caractéristique, la moitié de la différence de largeurs d'un panneau et de la languette est supérieur ou égale à la différence de largeurs de la première rainure et la languette.

Selon une caractéristique complémentaire, une première rainure est continue sur toute la face supérieure de la lisse basse.

Selon la caractéristique précédente, la lisse basse comprend un angle, destiné à constituer un coin de la construction modulaire, la première rainure se prolongeant de manière continue au niveau de l'angle.

Selon la caractéristique précédente, la lisse basse comprend deux portions d'angle dont l'une de leurs faces d'accouplement respectives est biseautée, deux portions d'angle assemblées en opposition formant un angle de la lisse basse.

Selon un mode de réalisation, les deux portions d'angle comprennent chacune un trou borgne, les deux portions d'angle étant destinées à être assemblées par une pièce d'accouplement dont la forme est complémentaire à celles des deux trous borgnes. Selon un mode d'exécution, la lisse basse comprend deux premières rainures parallèles, tandis qu'au moins deux panneaux comprennent chacun une seconde rainure.

Selon le mode d'exécution précédent, les deux panneaux qui comprennent une seconde rainure, sont destinés à être dirigés vers l'intérieur et l'extérieur de la construction modulaire.

Selon une caractéristique supplémentaire, le système de construction modulaire comprend une équerre, tandis que la lisse basse comprend un dégagement destiné à déboucher vers l'intérieur de la construction modulaire et vers la face supérieure, l'équerre étant destinée à être assujettie à la base sur laquelle repose la lisse basse et à un panneau.

D'autres caractéristiques et avantages de l'invention seront mis en évidence à la lecture de la description, en regard des dessins annexés, donnés à titre d'exemples non limitatifs et dans lesquels :
[Fig. 1] est une vue en perspective d'une partie du système de construction modulaire selon l'invention.
[Fig. 2] est une vue en perspective de deux portions d'angle de la lisse basse.
[Fig. 3] est une vue en perspective de deux portions d'angle assemblées de la lisse basse.
[Fig. 4] est une vue en perspective d'une structure de poutre en cours d'assemblage.
[Fig. 5] est une vue d'une partie du système de construction modulaire comprenant des portions d'encadrement d'huisserie en cours d'assemblage.

Ainsi, le système de construction modulaire (1) à ossature bois selon l'invention, se présente par une pluralité de profilés de bois de différentes dimensions équipés de moyens de connexion par coopération de forme, qui sont destinées à être assemblées avec des moyens de fixation complémentaires, avantageusement à l'aide d'un simple maillet.

Le système de construction modulaire (1) comprend notamment une lisse basse (2), des structures de poutre (3) et des languettes (4).

Précisons qu'une structure de poutre (3) comprend des panneaux (5) assemblés à des entretoises (6), telle que décrit plus en détail dans la suite de la description.

Les éléments structurels précités ont un dimensionnement adapté à ce qu'ils puissent être empilés sur une palette, afin de faciliter la livraison sur un chantier de construction, et être assemblés par un artisan voire un particulier.

Ainsi les éléments structurels précités se présentent par des portions d'éléments structurels à assembler sur site.

Les profilés de bois ont des profils sensiblement parallélépipédiques, se présentant sous la forme de planche, dont leurs tranches voire leurs surfaces, comprennent avantageusement différentes rainures, des dégagements voire des trous borgnes.

Une languette (4) est un profilé de bois jouant le rôle de tenon dans un assemblage à rainure et languette, destinée à être assemblée à une première rainure (7) de la lisse basse (2) et à seconde rainure (8) d'un panneau (5) d'une structure de poutre (3), en tant que mortaise, telle qu'explicitée plus en détail dans la suite de la description.

Une lisse basse (2) est composée deux types de portions de lisse basse assemblées les unes aux autres, à savoir une portion d'angle (2a) et une portion qu'on qualifiera de droite (2b).

Rappelons qu'une lisse basse (2) est destinée à être solidarisée par des encrages à une base, telle qu'une plateforme en bois ou une dalle en béton. La lisse basse (2) assurant le lien structurel entre la base et les structures de poutre (3), ainsi que la toiture.

La lisse basse (2) assure d'une manière conventionnelle, l'étanchéité à l'eau, à l'air et une protection contre les remontées capillaires, par l'intermédiaire d'une bande d'arase, non représentée.

Les portions de lisse basse (2a, 2b) ont des profils sensiblement parallélépipédiques voire ayant des faces biseautées ou tronquées, et comprennent deux faces de base et quatre faces latérales.

Une lisse basse (2) étant destinée à être posée sur une base, on qualifiera ainsi les faces de base en tant que face inférieure (21) et face supérieure (22), et les faces latérales en tant que face intérieure (23) destinée à être positionnée à l'intérieur de la structure et face extérieure (24) destinée à être positionnée à l'extérieur de la structure et face d'accouplement (25, 25') destinée à la connexion de deux portions de lisse basse (2a, 2b) l'une avec l'autre dans le sens de la longueur.

Notons que les arrêtes supérieures de la face intérieure (21) et de la face extérieure (24) d'une portion de lisse basse (2a, 2b) sont biseautées, à savoir forment un profil adapté à la fixation d'une baguette de protection, non représentée.

Notons également que la lisse basse (2) comprend des dégagements (9) localisés en regard de sa face intérieure (23) dans l'épaisseur de la lisse basse (2) débouchant vers l'intérieur et vers la face supérieure (22). Un dégagement (9) est destiné à la fixation d'une équerre (10) solidarisant la base avec le premier rang d'un assemblage de structures de poutre (3), tel qu'explicité plus en détail dans la suite de la description. Précisons que les portions droites (2b) de la lisse basse (2), comprennent deux faces latérales parallèles deux à deux, à savoir une face intérieure (23) parallèle à une face extérieure (24), ainsi qu'une face d'accouplement (25) parallèle à l'autre face d'accouplement (25).

Les portions d'angle (2a) de la lisse basse (2), telles qu'illustrées aux figures 2 et 3, comprennent une face intérieure (23) plus courte que la face extérieure (24) agencée en opposition.

Selon le mode de réalisation illustré, la première face d'accouplement (25'), d'une première portion d'angle (2a) destinée à former la moitié d'un angle de la lisse basse (2), fait un angle de 45 degrés avec la face extérieure (24) et un angle de 135 degrés avec la face intérieure (23).

Il est entendu que deux portions d'angle (2a) sont destinées à être agencées en opposition pour former un angle de la lisse basse (2).

Précisons que la seconde face d'accouplement (25) est perpendiculaire à la face intérieure (23) et à la face extérieure (24), de telle manière à ce que la seconde face d'accouplement (25) d'une portion d'angle (2a) puisse se connecter avec une face d'accouplement (25) d'une portion droite (2b).

Selon une caractéristique supplémentaire, une portion (2a, 2b) de lisse basse comprend un trou borgne (11) à chacune de ses extrémités, débouchant en direction d'une face d'accouplement (25) et en direction de la face supérieure (22).

Selon le mode de réalisation illustré, le trou borgne (11) a une forme complémentaire à une queue d'aronde.

Ainsi, le système de construction modulaire (1) comprend une pluralité de pièces d'accouplement (12) ayant chacune une forme complémentaire à deux trous borgnes (11) destinés à se positionner en opposition l'un de l'autre.

Selon le mode de réalisation illustré notamment à la figure 3, une pièce d'accouplement (12) est constituée par deux queues d'aronde agencées en opposition.

Ainsi, une lisse basse (2) est assemblée par le positionnement successif de portions de lisse basse (2a, 2b), leurs faces d'accouplement (25, 25') complémentaires respectives étant positionnées en regard l'une de l'autre, accompagné de la connexion d'une pièce d'accouplement (12) dans les trous borgnes (11) des portions (2a, 2b) de lisse basse agencée en opposition.

Selon une caractéristique complémentaire, la lisse basse comprend une première rainure (7) s'étendant dans la plus grande longueur de sa face supérieure.

Il est entendu qu'une pluralité de première rainure (7) contigüe est considérée comme une première rainure (7).

Selon la caractéristique précédente, la première rainure (7) s'étend de manière continue d'une portion droite (2b) à une portion d'angle (2a), de telle manière à ce qu'au niveau des angles de la lisse basse (2), la première rainure (7) s'étend de manière continue d'une portion d'angle (2a) à une autre, et forme un angle par exemple à 90 degré.

Ainsi, chacune des portions de lisse basse comprend une portion de première rainure (7) débouchante de part et d'autre en direction d'une face d'accouplement (25, 25'). Selon le mode de réalisation illustré, la lisse basse (2) comprend deux premières rainures (7) parallèles.

Selon le mode de réalisation précédent, les deux premières rainures (7) de la lisse basse (2) s'étendent sensiblement aux extrémités intérieure et extérieure de la surface supérieure (22) le long des faces intérieure (23) et extérieure (24) respectivement.

Selon un mode d'exécution, non représenté, l'une des deux premières rainures (7) de la lisse basse (2) s'étend sensiblement à l'extrémité extérieure de la surface supérieure (22) le long de la face extérieure (24), tandis que l'autre première rainure (7) s'étend sensiblement au centre de la surface supérieure (22) ou à une distance déterminée des bords de la face supérieure (22) selon les écartements des panneaux (5) d'une structure de poutre (3), telle qu'explicitée plus en détail dans la suite de la description.

Selon un autre mode de réalisation, non représenté, la lisse basse (2) comprend trois premières rainures (7) parallèles, dont deux sont localisées le long de la face intérieure (23) et de la face extérieure (24) respectivement.

Selon un autre mode d'exécution, non représenté, la lisse basse (2) comprend uniquement une première rainure (7), de préférence localisée le long de la face extérieure (24).

Selon une caractéristique, la largeur (L1) d'une première rainure (7) est supérieure à la largeur (L2) d'une languette (4).

Précisons que selon la caractéristique précédente, le rapport (L1/L2) des largeurs de la première rainure (7) et de la languette (4) est compris entre 1,2 et 3.

Plus précisément, le rapport (L1/L2) des largeurs de la première rainure (7) et de la languette (4) est compris entre 1,2 et 2,5, de préférence compris entre 1,3 et 2.

Selon un mode de réalisation, la largeur (L1) d'une première rainure (4) est comprise entre 9 et 20 millimètres, la largeur (L2) d'une languette (4) étant comprise entre 4 et 14 mm, tout en conservant le rapport (L1/L2) précité compris entre 1,2 et 3, de préférence compris entre 1,2 et 2,5, plus préférentiellement compris entre 1,3 et 2. Précisons que la largeur (L1) d'une première rainure (7) est constante tout le long de la lisse basse (2).

La caractéristique précédente relative au rapport précité, permet d'obtenir un jeu entre les languettes (4) et la première rainure (4).

Précisons également que le rapport (L3/L2) de la largeur (L3) d'un panneau (5) et la largeur (L2) d'une languette (4) est avantageusement compris entre 1,8 et 4, de préférence compris entre 2 et 3.

Les éléments structurels ont des tolérances de dimensionnements variable selon la précision des découpes des profilés de bois, l'assemblage notamment d'une série de structures de poutre (3) le long d'une lisse basse (2), engendre en bout, au niveau des angles une différence de longueur totale qui risque d'augmenter ou de diminuer selon la longueur du mur résultant, par rapport au prévision établie sur plan.

Cette différence imprévisible de longueur d'un mur par rapport à la longueur de la lisse basse (2) correspondante, selon les prévisions sur plans, est ainsi absorbée par la différence des largeurs de la première rainure (7) et des languettes (4).

A cet effet, la différence de longueur attendue d'un alignement de structures de poutre (3), à savoir la différence de longueur d'un alignement de languettes (4) assemblées à des structures de poutre (3), par rapport à la lisse basse (2), est absorbée par la différence de largeur entre la première rainure (7) et la languette (4).

Plus précisément, la différence précitée d'un mur rectiligne est absorbée par la différence de largeur de la partie de première rainure (7) et de la languette (4) correspondante, faisant en angle avec le mur rectiligne précité, à savoir la partie de la première rainure (7) de la partie de la lisse basse (2) perpendiculaire au mur précité, plus précisément perpendiculaire à la partie de lisse basse (2) soutenant les structures de poutre (3) constituant le mur précité.

Notons que la longueur d'un panneau (5) est comprise entre 300 à 3600 millimètres, de préférence, comprise entre 300 et 1500 millimètres.

Précisons que la largeur (L3) d'un panneau (5) est avantageusement comprise entre 18 et 27 millimètres.

Rappelons que la tolérance sur la longueur d'un panneau (5) est de l'ordre d'un dixième de millimètres.

Ainsi le rapport (L1/L2) des largeurs de la première rainure (7) et de la languette (4) compris entre 1,2 et 3, permet un positionnement optimisé des structures de poutre (3) sur la lisse basse (2) au vue de l'érection de la construction modulaire selon l'invention.

Le dimensionnement particulier d'une première rainure (7), d'une languette (4) et d'un panneau (5), selon l'invention, permet un recouvrement d'une première rainure (7) par les panneaux, lors de l'assemblage d'un panneau (5) sur la lisse basse (2).

Le tableau ci-dessous illustre des exemples de dimensionnement permettant le recouvrement d'une première rainure par un panneau, les valeurs indiquées sont exprimées en millimètres :

**[Table 1]**

| Largeur panneau (L3) | Largeur languette (L2) | Largeur première rainure (L1) | (L3-L2)/2 | L1-L2 | L1/L2 | L3/L2 |
|---|---|---|---|---|---|---|
| 18 | 6 | 11 | 6 | 5 | 1.8 | 3 |
| 21 | 9 | 14 | 6 | 5 | 1.6 | 2.3 |
| 27 | 12 | 18 | 7.5 | 6 | 1.5 | 2.3 |

Ainsi, dans un cas extrême, selon les exemples précités, lorsque la languette est positionnée contre un des bords intérieurs d'une première rainure (7), les dimensionnements des différents éléments constitutifs de cet assemblage, permettent qu'un panneau (5) recouvre la première rainure (7), à savoir que la moitié de la différence de largeurs ((L3-L2)/2) d'un panneau (5) et de la languette (4), soit supérieure ou égale à la différence de largeurs (L1-L2) de la première rainure (7) et la languette (4). Il est entendu par un recouvrement d'une première rainure (7) par un panneau (5), qu'aucun espace visible ne soit présent entre la lisse basse (2) et un panneau (5). Ajoutons que selon une caractéristique avantageuse, une languette (4) comprend un joint s'étendant sur la longueur de la languette (4).

La caractéristique précédente permet de combler avantageusement la différence de largeur entre la première rainure (7) et la languette (4), permettant de limiter le jeu entre la lisse basse (2) et le premier rang de structures de poutre (3).

Une structure de poutre (3) comprend trois panneaux (5), un jeu d'entretoises (6) et des moyens de fixation des panneaux (5) aux entretoises (6).

Tel qu'illustré à la figure 1, les panneaux (5) et les entretoises (6) étant destinés à être positionnés sur l'une de leurs tranches, il sera entendu dans la suite de la description, comme une face intérieure (51, 61) d'un panneau (5) ou d'une entretoise (6), une face localisée en direction de l'intérieur de la structure de poutre (3) ; comme une face extérieure (52) d'un panneau (5), une face localisée à l'extérieur de la structure de poutre (3) ; comme une face latérale (62) d'une entretoise (6), une face destinée à venir se solidariser à une face intérieure (51) d'un panneau (5) ; comme une face inférieure (53, 63) d'un panneau (5) ou d'une entretoise (6), une face destinée à venir au contact de la lisse basse (2) ou d'une face supérieure (54, 64) d'un panneau (5) ou d'une entretoise (6) ; et inversement comme une face supérieure (54, 64) d'un panneau (5) ou d'une entretoise (6), une face destinée à venir au contact d'une face inférieure (53, 63) d'un panneau (5) ou d'une entretoise (6) ; et comme une face d'extrémité (55) d'un panneau (5), une face perpendiculaire à la face inférieure (51), agencée selon la hauteur d'un panneau (5), destinée à venir au contact d'une autre face d'extrémité (55) pour un assemblage dans la longueur de deux structures de poutre (3).

Une structure de poutre (3) comprend ainsi deux panneaux latéraux, l'un étant destiné à être positionné vers l'intérieur, tandis que l'autre est destiné à être localisé vers l'extérieur, et au moins un panneau central.

Précisons qu'un panneau (5) a une longueur plus importante que sa hauteur et son épaisseur.

Les panneaux (5) étant destinés à être montés de manière parallèle afin de former des logements, dans lesquels les panneaux (5) sont séparés deux à deux par des entretoises (6), de telle manière à ce qu'entre deux panneaux (5) soient agencés des espaces de remplissage (13) entre un jeu de deux entretoises (6). Les panneaux (5) et les entretoises (6) étant assemblés perpendiculairement.

Les espaces de remplissage (13) sont avantageusement destinés à recevoir des éléments d'isolation, non représentés, tels que des éléments d'isolation thermique et/ou phonique. Il est également envisageable de laisser les espaces de remplissage (13) vides.

A titre d'exemple, un élément d'isolation est un matériau fibreux, tel qu'en laine de verre, en laine de roche, en fibre de bois, en paille, en chanvre, en coton, en lin, en ouate de cellulose, en feutre ou en matériaux composites, tels qu'un mélange de fibre de bois et de laine de verre.

Il est également envisageable de remplir les espaces de remplissage (13) par du béton armé ou des granulats minéraux, tels que de l'argile.

Selon le mode de réalisation illustré notamment à la figure 1, les entretoises (6) d'un premier logement sont décalées par rapport à celles agencées dans le second logement contigu au premier.

Il est entendu que deux logements sont séparés par un panneau central.

Selon le mode de réalisation précédent, en droit d'une entretoise (6) localisée entre un panneau latéral et un panneau central, est agencé entre le panneau central précité et un autre panneau latéral ou un autre panneau central, un espace de remplissage (13) et non une entretoise (6).

Cette dernière caractéristique permet de limiter voire d'éviter les ponts thermiques aux niveaux des entretoises (6).

Les entretoises (6) sont avantageusement réparties sur la longueur des panneaux (5) de manière régulière, à savoir ayant toutes un écartement constant, mais il pourrait en être autrement des couples d'entretoises (6) localisées chacune dans des logements attenant sont répartis de manière régulière, à savoir que des couples d'entretoise (6) ayant un écartement constant sont répartis le long de la longueur des panneaux (5). Les panneaux (5) sont avantageusement assujettis aux entretoises (6) par des tourillons, non représentés, les entretoises (6) et les panneaux (5) comprennent ainsi des trous borgnes et des trous traversant respectivement destinés à être agencés les uns en regards des autres.

Selon un mode d'exécution non représenté, le système de construction modulaire (1) comprend deux jeux d'entretoises (6) ayant des longueurs différentes.

Selon le mode d'exécution précédent, les espaces de remplissage (13) d'un logement destiné à être positionné en direction de l'intérieur de la construction modulaire, ont des largeurs inférieures à celles des espaces de remplissage (13) du logement adjacent au premier, qui est destiné à être positionné en direction de l'extérieur de la construction modulaire.

A cet effet, le logement ayant la plus faible largeur peut être destiné uniquement au passage des gaines techniques, tandis que le logement ayant la plus grande largeur peut être destiné au remplissage par des éléments d'isolation.

Ajoutons également que les panneaux (5) comprennent des rainures d'emboîtement (14) débouchante au niveau de leur face intérieure (51), orientées selon la hauteur d'un panneau (5), à savoir qui sont débouchante de leur face inférieure (53) à leur face supérieure (54). Une rainure d'emboîtement (14) est destinée au coulissement d'une extrémité latérale d'une entretoise (6), à savoir l'emboîtement de leurs faces latérales (62) dans l'épaisseur d'un panneau (5).

Notons que les rainures d'emboîtement (14) se présentent sous la forme d'une mortaise ayant un profil complémentaire à une queue d'aronde, tandis que les tranches latérales des entretoises (6) ont un profil en queue d'aronde. Cet assemblage par coopération de forme assure une tenue mécanique exemplaire de la structure de poutre (3).

Selon une caractéristique complémentaire, chacune des faces supérieure (54) et inférieure (53) d'au moins un panneau (5) d'une structure de poutre (3) comprennent une seconde rainure (8) destinée à l'insertion d'une portion longitudinale d'une languette (4).

La largeur d'une seconde rainure (8) est sensiblement égale à la largeur (L2) d'une languette (4), afin que l'assujettissement d'une languette (4) à au moins une seconde rainure (8) soit réalisée avantageusement en force.

Précisons qu'une languette (4) est destinée à être insérée à la fois dans une première rainure (7) de la lisse basse (2) et d'une seconde rainure (8) d'une structure de poutre (3) ou dans deux secondes rainures (8) de deux structures de poutre (3) superposées.

Ajoutons que la superposition de deux structures de poutre (3) est réalisée sur les tranches supérieures et inférieures des panneaux (5) et avantageusement sur les tranches supérieures et inférieures des entretoises (6), assurant une bonne répartition des forces de charge de la structure d'empilement résultante.

Selon une caractéristique avantageuse, telle qu'illustrée notamment à la figure 1, une entretoise (6) comprend une découpe centrée (15) à ses extrémités supérieure et inférieure, pour le passage de gaines techniques, telles que les réseaux électriques ou de plomberie.

Selon la caractéristique précédente, une découpe centrée (15) permet de conserver une portion de tranche supérieure et une portion de tranche inférieure de part et d'autre de leur découpe centrée (15) respective, permettant de conserver la résistance mécanique par répartition de charge de la structure d'empilement résultante.

Selon le mode de réalisation illustré, les deux panneaux latéraux comprennent chacun une seconde rainure (8) sur leur face inférieure (53) et leur face supérieure (54) respectives.

Selon le mode de réalisation précédent, le panneau central est dépourvu de seconde rainure (8).

La présence d'un panneau central dépourvu de seconde rainure (8) permet d'intégrer plus facilement les pièces d'accouplement (12) de la lisse basse (2).

Selon un avantage supplémentaire, un panneau central dépourvu de seconde rainure (8) permet également d'optimiser la descente de charge d'un empilement de structure de poutre (3) contrairement à une série de panneaux (5) assemblés par des languettes (4).

Selon un autre mode de réalisation, non représenté, l'intégralités des panneaux (5) d'une structure de poutre (3) comprend une seconde rainure (8) sur leur face inférieure (53) et leur face supérieure (54).

Selon un mode d'exécution, non représenté, le panneau extérieur et le panneau central comprennent des secondes rainures (8).

Selon le mode d'exécution précédent, le panneau intérieur est dépourvu de seconde rainure (8), ce qui permet d'assurer une libre circulation entre le logement dirigé vers l'intérieur et l'intérieur de la construction, notamment dans le cas où le logement intérieur est dépourvu d'éléments d'isolation, mais sert uniquement aux passages des gaines techniques.

Précisons qu'une seconde rainure (8) est avantageusement centrée sur la face inférieure (53) et sur la face supérieure (54) d'un panneau (5).

Selon les modes de réalisation précédents, la lisse basse (2) comprend autant de première rainure (7) que la structure de poutre (3) comprend de panneau (5) muni de seconde rainure (8).

Selon une caractéristique supplémentaire, un panneau (5) comprend une rainure verticale (16) agencée sur la hauteur de ses faces d'extrémité (55). Rappelons que les faces d'extrémité (55) d'une structure de poutre (3) sont destinées à venir épouser les faces d'extrémité (55) d'une autre structure de poutre (3), pour l'assemblage de deux structures de poutre (3) dans la longueur d'un mur.

Selon la caractéristique précédente, le système de construction modulaire (1) comprend des plaques de jonction, non représentées, destinées à coulisser dans les rainures verticales (16) montées en opposition de deux structures de poutre (3). Selon le mode de réalisation notamment illustré à la figure 1, le panneau intérieur et le panneau extérieur comprennent des rainures verticales (16).

Selon un mode de réalisation préféré, les panneaux (5) sont réalisés par le collage de trois couches de placage de bois.

Selon un mode d'exécution non représenté, le système de construction modulaire (1) comprend des plaques de fermeture, avantageusement en matériaux métalliques, des extrémités longitudinales d'une structure de poutre (3) à une autre dans le cadre d'un assemblage dans le sens de la longueur de deux structures de poutre (3) adjacentes. Selon le mode d'exécution précédent, une plaque de fermeture vient solidariser deux panneaux (5) contigus, en épousant leur face intérieure (51) respective et en cloisonnant leur face extérieure (52) assemblées en opposition.

Une plaque de fermeture comprend une portion centrale plane dont deux de ses extrémités latérales parallèles sont repliées vers l'intérieur, afin de former deux nervures verticales, tandis que les panneaux destinés à être joints l'un avec l'autre comprennent une rainure de connexion verticale agencée sur leur face intérieure (52), plus précisément agencée en regard de leur espace de remplissage (13) d'extrémité. Le profil d'une rainure de connexion verticale fait un angle différent de 90 degrés avec la face intérieure (51) dans laquelle elle est localisée.

L'assemblage précité apporte une résistance mécanique supplémentaire pour le maintien d'un rang de structure de poutre (3).

Une nervure verticale est destinée à coulisser dans une rainure de connexion verticale. Ajoutons qu'au moins une première rainure (7) de la lisse basse (2) est agencée de telle manière à ce que la face extérieure (52) du panneau intérieur soit dans le prolongement du dégagement (9) de la lisse basse (2). A cet effet, une équerre (10), telle qu'introduit précédemment, vient se fixer contre la face extérieure (52) du panneau intérieur et contre la base.

Ajoutons que le système de construction modulaire (1) est complété par des structures d'angle de poutre, des structures d'agencement d'huisserie et des structures de coin de poutre.

Une structure d'angle de poutre est destinée à la jonction de deux structures de poutre au niveau d'un angle de la lisse basse.

Selon un mode de réalisation non illustré, une structure d'angle de poutre comprend quatre portions de panneau destinées à être assujettis deux à deux. Les deux couples de portions de panneau étant destinés à joindre les panneaux intérieurs et les panneaux extérieurs de deux structures de poutre (3) positionnés chacun sur une portion d'angle (2a) de la lisse basse (2).

Une structure de coin de poutre est destinée à venir se positionner en bout d'un rang de structures de poutre (3) pour l'assujettissement de la toiture.

Selon un mode d'exécution non illustré, une structure de coin de poutre est une structure de poutre (3) dans laquelle l'une des extrémités de chacun des panneaux (5), selon leur longueur, est biseautée afin de former un angle de 33 ou de 66 degrés par rapport à la face inférieure (53) d'un panneau (5), tandis que son autre extrémité est droite afin d'être connectée aux faces d'extrémité (5) d'une structure de poutre (3) adjacente.

Précisons qu'une structure d'angle comprend un angle inférieur de 33 degrés et un angle supérieur de 66 degrés ou un angle inférieur de 66 degrés et un angle supérieur de 33 degrés.

Une structure d'agencement d'huisserie est destinée à recevoir une huisserie par exemple une fenêtre.

Une structure d'agencement d'huisserie comprend quatre portions d'encadrement (17) destinées à former la périphérie d'une huisserie.

Une portion d'encadrement (17) est un profilé comprenant une face extérieure (172) destinée à être positionnée en direction de l'extérieur, une face intérieure (171) destinée à être positionnée en direction de l'intérieur de la construction modulaire, une face d'accouplement d'huisserie (173) destinée à venir s'emboîter contre les tranches latérales d'une huisserie, une face de connexion (174) d'une structure de poutre (3) destinée à s'assujettir à une face d'extrémité (55) ou à une face inférieure (53) ou à une face supérieure (54) d'une structure de poutre (3), et des faces d'extrémités (175) destinées à se connecter respectivement à une autre face d'extrémité (175) d'une autre portion d'encadrement (17).

Selon une caractéristique, la face d'accouplement d'huisserie (173) comprend une rainure d'encastrement (18) destinée à l'emboîtement d'une huisserie.

Selon la caractéristique précédente, la structure d'agencement d'huisserie comprend ainsi une rainure d'emboîtement périphérique, constituée par les rainures d'encastrement (18) de quatre portions d'encadrement (17).

Notons que la face de connexion (174) d'une structure de poutre (3) comprend au moins une seconde rainure (8) destinée à venir en correspondance d'une seconde rainure (8) ou d'une rainure d'emboîtement (16) d'un panneau (5) d'une structure de poutre (3).

L'assemblage précité est réalisé par l'intermédiaire d'une languette (4) ayant un dimensionnement adapté aux portions d'encadrement (17).

Selon un mode d'exécution particulier, non représenté, une structure de poutre (3) comprend quatre panneaux (5).

Selon le mode d'exécution précédent, les deux panneaux (5) latéraux comprennent chacun des secondes rainures (8), tandis que les deux panneaux (5) centraux sont dépourvus de secondes rainures (8), la lisse basse (2) comprenant deux premières rainures (7) localisées sensiblement en regard de sa face intérieure (23) et de sa face extérieure (24).

Tel qu'évoqué précédemment, l'empilement de panneaux (5) dépourvus de secondes rainures (8) permet une meilleure répartition des descentes de charge, assurant une résistance mécanique accrue.

Selon une caractéristique complémentaire, le parement extérieur, à savoir les panneaux (5) des structures de poutre (3), empilés sur une lisse basse (2), comprend un système de ventilation.

Selon le mode d'exécution précédent, le système de ventilation comprend des ouvertures localisées sur le parement extérieur, de préférence des ouvertures localisées sensiblement aux extrémités respectives, dans le sens de la hauteur du parement extérieur, par exemple des ouvertures dans le panneau extérieur du ou d'un des premier(s) rang(s) de structures de poutre et du ou d'un des dernier(s) rang(s) de structures de poutre d'un ou des murs de la structure résultante.

Selon la caractéristique précédente, le logement destiné à être orienté en direction de l'extérieur est strictement dépourvu d'élément d'isolation. Ainsi, le logement en regard du parement extérieur assure une ventilation naturelle de par les mouvements d'air crées par le système de ventilation précité.

Selon un autre avantage, le logement destiné à être orienté en direction de l'extérieur, dépourvu d'élément d'isolation, permet d'éviter l'infiltration d'eau dans la structure en ossature bois selon l'invention.

## Revendications

1. Système de construction modulaire (1) comprenant :
a. une lisse basse (2) qui comprend une première rainure (7) qui s'étend dans la plus grande longueur de sa face supérieure (22),
b. Une structure de poutre (3) comprenant au moins trois panneaux (5) destinés à être assemblés deux à deux par des entretoises (6) par des moyens de fixation, au moins un panneau (5) comprend une seconde rainure (8) destinée à se positionner en regard de la première rainure (7) de la lisse basse (2), lors de l'assemblage d'une structure de poutre (3) sur la lisse basse (2),
c. une languette (4) destinée à être insérée dans la première rainure (7) et la seconde rainure (8),
**caractérisé en ce que** le rapport (L1/L2) des largeurs de la première rainure (7) et de la languette (4) est compris entre 1,2 et 3.

2. Système de construction modulaire (1) selon la revendication 1, **caractérisé en ce que** le rapport (L1/L2) des largeurs de la première rainure (7) et de la languette (4) est compris entre 1,2 et 2,5, de préférence compris entre 1,3 et 2.

3. Système de construction modulaire (1) selon la revendication 1 ou 2, **caractérisé en ce que** la moitié de la différence de largeurs ((L3-L2)/2) d'un panneau (5) et de la languette (4), soit supérieure ou égale à la différence de largeurs (L1-L2) de la première rainure (7) et la languette (4).

4. Système de construction modulaire (1) selon l'une quelconque des revendications précédentes, **caractérisé en ce que** qu'une première rainure (7) est continue sur toute la face supérieure (22) de la lisse basse (2).

5. Système de construction modulaire (1) selon la revendication précédente, **caractérisé en ce que** la lisse basse (1) comprend un angle, destiné à constituer un coin de la construction modulaire, la première rainure (7) se prolongeant de manière continue au niveau de l'angle.

6. Système de construction modulaire (1) selon la revendication précédente, **caractérisé en ce que** la lisse basse (2) comprend deux portions d'angle (2a) dont l'une de leurs faces d'accouplement (25') respectives est biseautée, deux portions d'angle (2a) assemblées en opposition formant un angle de la lisse basse (2).

7. Système de construction modulaire (1) selon la revendication précédente, **caractérisé en ce que** les deux portions d'angle (2a) comprennent chacune un trou borgne (11), les deux portions d'angle (2a) étant destinées à être assemblées par une pièce d'accouplement (12) dont la forme est complémentaire à celles des deux trous borgnes (11).

8. Système de construction modulaire (1) selon l'une quelconque des revendications précédentes, **caractérisé en ce que** la lisse basse (2) comprend deux premières rainures (7) parallèles, tandis qu'au moins deux panneaux (5) comprennent chacun une seconde rainure (8).

9. Système de construction modulaire (1) selon la revendication précédente, **caractérisé en ce que** les deux panneaux (5) qui comprennent une seconde rainure (8), sont destinés à être dirigés vers l'intérieur et l'extérieur de la construction modulaire.

10. Système de construction modulaire (1) selon l'une quelconque des revendications précédentes, **caractérisé en ce qu'**il comprend une équerre (10), tandis que la lisse basse (2) comprend un dégagement (9) destiné à déboucher vers l'intérieur de la construction modulaire et vers la face supérieure (22), ladite équerre (10) étant destinée à être assujettie à la base sur laquelle repose la lisse basse (2) et à un panneau (5).

## Patentansprüche

1. Modulares Bausystem (1) umfassend:
a. eine Bodenschiene (2), der eine erste Nut (7) umfasst, die sich in der längsten Länge seiner Oberseite (22) erstreckt,
b. eine Balkenstruktur (3), umfassend mindestens drei Platten (5), die dazu bestimmt sind, paarweise durch Abstandhalter (6) mittels Befestigungsmittel zusammengefügt zu werden, wobei mindestens eine Platte (5) eine zweite Nut (8) umfasst, die dazu bestimmt ist, gegenüber der ersten Nut (7) der Bodenschiene (2) positioniert zu werden, wenn eine Balkenstruktur (3) auf der Bodenschiene (2) zusammengebaut wird,
c. eine Zunge (4), die dazu bestimmt ist, in die erste Nut (7) und die zweite Nut (8) eingefügt zu werden,
**dadurch gekennzeichnet, dass** das Verhältnis (L1/L2) der Breiten der ersten Nut (7) und der Zunge (4) zwischen 1,2 und 3 ist.

2. Modulares Bausystem (1) nach Anspruch 1, **dadurch gekennzeichnet, dass** das Verhältnis (L1/L2) der Breiten der ersten Nut (7) und der Zunge (4) zwischen 1,2 und 2,5, vorzugsweise zwischen 1,3 und 2, ist.

3. Modulares Bausystem (1) nach Anspruch 1 oder 2, **dadurch gekennzeichnet, dass** die Hälfte des Unterschieds in den Breiten ((L3-L2)/2) einer Platte (5) und der Zunge (4) größer als oder gleich wie der Unterschied in den Breiten (L1-L2) der ersten Nut (7) und der Zunge (4) ist.

4. Modulares Bausystem (1) nach einem der vorherigen Ansprüche, **dadurch gekennzeichnet, dass** eine erste Nut (7) über die gesamte Oberseite (22) der Bodenschiene (2) durchgehend ist.

5. Modulares Bausystem (1) nach dem vorherigen Anspruch, **dadurch gekennzeichnet, dass** die Bodenschiene (1) eine Ecke umfasst, die dazu bestimmt ist, eine Ecke der modularen Konstruktion zu bilden, wobei sich die erste Nut (7) kontinuierlich an der Ecke fortsetzt.

6. Modulares Bausystem (1) nach dem vorherigen Anspruch, **dadurch gekennzeichnet, dass** die Bodenschiene (2) zwei Eckabschnitte (2a) umfasst, wovon eine ihrer jeweiligen Kupplungsflächen (25') abgeschrägt ist, wobei zwei gegenüberliegend zusammengefügte Eckabschnitte (2a) eine Ecke der Bodenschiene (2) bilden.

7. Modulares Bausystem (1) nach dem vorherigen Anspruch, **dadurch gekennzeichnet, dass** die zwei Eckabschnitte (2a) jeweils ein Sackloch (11) umfassen, wobei die zwei Eckabschnitte (2a) dazu bestimmt sind, durch ein Kupplungsstück (12) verbunden zu werden, dessen Form komplementär zu jener der zwei Sacklöcher (11) ist.

8. Modulares Bausystem (1) nach einem der vorherigen Ansprüche, **dadurch gekennzeichnet, dass** die Bodenschiene zwei erste parallele Nuten (7) umfasst, während mindestens zwei Platten (5) jeweils eine zweite Nut (8) umfassen.

9. Modulares Bausystem (1) nach dem vorherigen Anspruch, **dadurch gekennzeichnet, dass** die zwei Platten (5), die eine zweite Nut (8) umfassen, dazu bestimmt sind, zu der Innenseite und der Außenseite der modularen Konstruktion gerichtet zu werden.

10. Modulares Bausystem (1) nach einem der vorherigen Ansprüche, **dadurch gekennzeichnet, dass** es einen Winkel (10) umfasst, während die Bodenschiene (2) eine Aussparung (9) umfasst, die dazu bestimmt ist, zu der Innenseite der modularen Konstruktion und zu der Oberseite (22) zu münden, wobei der Winkel (10) dazu bestimmt ist, an der Basis, auf der die Bodenschiene (2) aufliegt, und an einer Platte (5) befestigt zu werden.

## Claims

1. A modular construction system (1) comprising:
a. a sole plate (2) which comprises a first groove (7) which extends along the longest length of the upper face thereof (22),
b. a beam structure (3) comprising at least three panels (5) to be joined in pairs by spacers (6) by fastening means, at least one panel (5) comprises a second groove (8) intended to be positioned facing the first groove (7) of the sole plate (2), during the assembly of a beam structure (3) on the sole plate (2),
c. a tongue (4) intended for being inserted into the first groove (7) and the second groove (8),
**characterized in that** the ratio (L1/L2) of the widths of the first groove (7) and of the tongue (4) is between 1.2 and 3.

2. The modular construction system (1) according to claim 1, **characterized in that** the ratio (L1/L2) of the widths of the first groove (7) and of the tongue (4) is between 1.2 and 2.5, preferentially between 1.3 and 2.

3. The modular construction system (1) according to claim 1 or 2, **characterized in that** half the of the difference of widths of the panel (5) and the tongue ((L3-L2)/2)) is greater than or equal to the difference of widths of the first groove (7) and the tongue (4) (L1-L2).

4. The modular construction system (1) according to one of the preceding claims, **characterized in that** a first groove (7) is continuous over the entire upper face (22) of the sole plate (2).

5. The modular construction system (1) according to the preceding claim, **characterized in that** the sole plate (1) comprises an angle, intended for forming a corner of the modular construction, the first groove (7) extending continuously at the angle.

6. The modular construction system (1) according to the preceding claim, **characterized in that** the sole plate (2) comprises two angle portions (2a) of which one of the respective coupling faces (25') is beveled, two angle portions (2a) assembled in opposition forming a corner of the sole plate (2).

7. The modular construction system (1) according to the preceding claim, **characterized in that** the two angle portions (2a) each comprise a blind hole (11), the two angle portions (2a) being intended for being assembled by a coupling piece (12) the shape of which matches the shapes of the two blind holes (11).

8. The modular construction system (1) according to any of the preceding claims, **characterized in that** the sole plate (2) comprises two parallel first grooves (7), whereas at least two panels (5) each comprise a second groove (8).

9. The modular construction system (1) according to the preceding claim, **characterized in that** the two panels (5) which comprise a second groove (8), are intended for being oriented towards the inside and the outside of the modular construction.

10. The modular construction system (1) according to any of the preceding claims, **characterized in that** same comprises a bracket (10), whereas the sole plate (2) comprises a recess (9) intended to open towards the inside of the modular construction and towards the upper face (22), said bracket (10) being intended to be secured to the base on which the sole plate (2) rests and to a panel (5).
